# EUROPÄISCHE PATENTSCHRIFT

(11) **EP 0 438 735 B1**
(45) Veröffentlichungstag und Bekanntmachung des Hinweises auf die Patenterteilung: **29.09.1993**
(21) Anmeldenummer: 90124663.7
(22) Anmeldetag: 19.12.1990
(51) Int. Cl.: B65D 5/06

(54) **Verpackung aus Karton od.dgl.**
Cardboard package
Emballage en carton

(30) Priorität: 04.01.1990 DE 4000136
(43) Veröffentlichungstag der Anmeldung: 31.07.1991
(73) Patentinhaber: 4P Nicolaus Kempten GmbH, D-87437 Kempten (DE)
(72) Erfinder: Meyer, Horst, W-2150 Buxtehude (DE); Schreiber, Reinhold, W-8961 Buchenberg (DE); Detzel, Josef, W-8960 Kempten (DE)
(74) Vertreter: Hutzelmann, Gerhard

(56) Entgegenhaltungen:
- DE-A- 2 013 134
- GB-A- 2 099 794

## Beschreibung

Die Erfindung bezieht sich auf eine Verpackung aus Karton od.dgl., mit zwei Seitenwänden, zwei Stirnwänden und einem Boden, mit einer vertikal verlaufenden Längssiegelnaht sowie je einer oberen und unteren Quersiegelnaht, wobei die Seitenwände an ihrem oberen Ende mit einer quer verlaufenden Faltlinie versehen sind, die einen oberen Siegelrandstreifen abteilt und sich auch über die beiden Stirnwände erstreckt, von denen die eine mit einer weiteren, im Abstand von der oberen Faltlinie verlaufenden zweiten Faltlinie versehen ist, von deren beiden seitlichen Endpunkten eine Faltlinie ausgeht, die sich schräg nach oben erstreckt, wobei sich diese beiden Faltlinien am Schnittpunkt mit der oberen Faltlinie treffen und sich als gemeinsame, senkrecht nach oben verlaufende Faltlinie bis zum oberen Rand der Stirnwand fortsetzen, während die zweite Stirnwand mit zwei bogenförmig verlaufenden Faltlinien versehen ist, die von den beiden Seitenkanten dieser Stirnwand in Höhe der unteren, quer verlaufenden Faltlinie der anderen Stirnwand ausgehen, sich nach oben erstrecken und spitzwinkelig zueinander an der oberen Faltlinie zusammenlaufen, wobei sich auch von dieser Vereinigungsstelle ausgehend eine Faltlinie nach oben erstreckt.

Derartige Verpackungen sollen einerseits dicht sein, um für flüssige oder rieselfähige Füllgüter eingesetzt werden zu können, andererseits sollen sie aber auch so ausgestaltet sein, daß das Füllgut leicht entleert werden kann.

Aus der GB-A-2 099 794 ist eine derartige Verpackung bekannt, bei welcher die oberhalb der Stirnwände entstehenden Zwickelflächen nach innen eingefaltet sind. Dadurch liegen die Siegelrandstreifen vierfach übereinander, was das dichte Versiegeln erheblich erschwert. Darüber hinaus müssen diese Zwickelflächen beim Öffnen der Verpackung herausgefaltet werden, um das Füllgut entleeren zu können.

Der Erfindung liegt demgegenüber die Aufgabe zugrunde, die Verpackung so auszugestalten, daß eine einfache Handhabung bei gleichzeitig dichter Ausgestaltung erreicht wird.

Diese Aufgabe wird erfindungsgemäß dadurch gelöst, daß der obere Siegelrandstreifen der mit den bogenförmigen Faltlinien versehenen Stirnwand nach außen gefaltet ist und daß von den bogenförmigen Faltlinien ausgehend weitere Faltlinien vorgesehen sind, die sich zu den Schnittpunkten der oberen Faltlinie mit den Seitenkanten der Stirnwände erstrecken.

Beim Verschließen des oberen Endes der Verpackung wird der Siegelrandstreifen der mit den bogenförmigen Faltlinien versehenen Stirnwand nach außen gefaltet, wodurch sich eine Ausgießtülle bildet, während der Siegelrandstreifen der anderen Stirnwand nach innen zwischen die Siegelrandstreifen der beiden Seitenwände eingefaltet werden, wodurch eine bis zum oberen Ende durchlaufende gerade Abschlußkante der Verpackung entsteht. Durch die weiteren Faltlinien wird das Ausformen des oberhalb der bogenförmigen Faltlinien liegende Abschnitt der Stirnwand besonders erleichtert.

Die bogenförmigen Faltlinien können dabei erfindungsgemäß so ausgebildet sein, daß in den darunterliegenden Freiraum zweier mit ihren Spitzen einander zugekehrt aufgestellter Verpackungen eine dritte querstehende Verpackung paßt.

Dadurch läßt sich eine besonders raumsparende Anordnung beim Versand der Verpackungen erzielen.

Eine weitere günstige Ausgestaltung ergibt sich erfindungsgemäß dadurch, daß von den Ausgangspunkten der Faltlinien an den bogenförmigen Faltlinien je eine nach oben verlaufende Faltlinie ausgeht, die bis zur oberen Abschlußkante der Stirnwand reicht.

Auch hierdurch wird die Verformung der Stirnwand in diesem Bereich erleichtert.

In der Zeichnung ist die Erfindung anhand eines Ausführungsbeispiels veranschaulicht. Dabei zeigen:
- Fig.1: eine Ansicht eines flachliegenden Kartonzuschnittes,
- Fig.2: eine aus dem Zuschnitt nach Fig.1 aufgerichtete Verpackung schaubildlich dargestellt und
- Fig.3: einen aus zehn einzelnen Verpackungen zusammengestellten Sammelpack.

Mit 1 ist in Fig.1 ein Kartonzuschnitt bezeichnet, der eine Seitenwand 2, zwei Stirnwände 3 und 4 sowie eine aus zwei Abschnitten 5 und 6 zu bildende zweite Seitenwand enthält. Zwischen diesen Wänden sind jeweils Faltlinien 7 bis 10 vorgesehen, die sich über die gesamte Höhe des Zuschnittes 1 erstrecken. Am unteren und oberen Ende der Wände verläuft je eine Faltlinie 11 bzw. 12, die genauso wie die Faltlinien 7 bis 10 beim Aufrichten der Verpackung deren Kanten bilden. Oberhalb der Faltlinie 12 ist ein oberer Siegelrandstreifen 13 vorgesehen, während am unteren Ende des Zuschnittes 1, durch eine weitere Faltlinie 14 abgeteilt, ein unterer Siegelrandstreifen 15 liegt. Zwischen den beiden Faltlinien 11 und 14 erstrecken sich Bodenwandabschnitte 16 bis 20, von denen die an der Seitenwand 2 bzw. den Seitenwandabschnitten 5 und 6 angelenkten Bodenwandabschnitte 16, 18 und 20 rechteckig ausgebildet sind, während die an den Stirnwänden 3 und 4 angelenkten Bodenwandabschnitte 17 und 19 durch je zwei schräg verlaufende Faltlinien 20 und 21 in drei dreieckförmige Flächenabschnitte unterteilt sind. Dabei treffen diese beiden Faltlinien 20,21 auf der Faltlinie 14 zusammen und setzen sich in einer weiteren Faltlinie 22 fort, die sich vertikal über den Siegelrandstreifen 15 erstreckt.

Die Stirnwand 3 weist in etwa einem Drittel ihrer Höhe eine horizontal verlaufende Faltlinie 23 auf, von deren beiden seitlichen Endpunkten zwei Faltlinien 24 und 25 ausgehen, die nach oben gerichtet sind und sich auf der Faltlinie 12 treffen. Auch von diesem Vereinigungspunkt aus erstreckt sich eine Faltlinie 26 über den Siegelrandstreifen 13 senkrecht nach oben.

Bei der zweiten Stirnwand 4 sind zwei bogenförmige Faltlinien 27 und 28 vorgesehen, die von den beiden seitlichen Faltlinien 9 und 10 etwa in Höhe der Faltlinie 23 ausgehen und sich unter Einschluß eines spitzen Winkels an der Faltlinie 12 treffen. Auch von dieser Verbindungsstelle geht eine Faltlinie 29 aus, die sich über den Siegelrandstreifen 13 erstreckt. Parallel zu dieser Faltlinie 29 verlaufen zwei weitere Faltlinien 30 und 31, die sich zwischen der oberen Zuschnittkante und jeweils einer der bogenförmigen Faltlinien 27,28 erstrecken. Zwischen dem Auftreffpunkt dieser Faltlinie 30 bzw. 31 auf der Faltlinie 27 bzw. 28 und dem Schnittpunkt der Faltlinie 9 bzw. 10 mit der Faltlinie 12 erstrecken sich je eine Faltlinie 32 bzw. 33.

Zum Herstellen der in Fig.2 dargestellten Verpackung werden zuerst die beiden Seitenwandabschnitte 5 und 6 entlang einer Längssiegelnaht verschlossen. Dann wird der untere Siegelrandstreifen 15 entlang der beiden Faltlinien 22 zusammengelegt und ebenfalls versiegelt. Dabei werden durch die Faltlinien 20 und 21 nach außen abstehende Zwickelflächen gebildet, die anschließend nach innen zur Anlage an die Bodenwandabschnitte 16,18,20 umgefaltet werden.

Nach dem Füllen der Verpackung wird auch der obere Siegelrandstreifen 13 zusammengelegt, wobei jedoch nur im Bereich der Stirnwand 4 mit den bogenförmigen Faltlinien 27 und 28 ein Zusammenlegen der Innenseiten um die Faltlinie 29 erfolgt, während im Bereich der anderen Stirnwand 3 die Faltung um die beiden Haupt-Faltlinien 7 und 8 und die Faltlinie 26 erfolgt, wobei die beiden im Bereich der Stirnwand liegenden Abschnitte des Streifens 13 zwischen die Abschnitte im Bereich der Seitenwände 2 bzw. 5/6 eingefaltet werden. Im Anschluß an dieses Zusammenfalten wird auch der obere Siegelrandstreifen versiegelt, womit die Verpackung fertig gestellt ist.

Die so hergestellte Verpackung läßt sich nach dem Abschneiden oder sonstigen Öffnen der seitlich abstehenden Spitze leicht entleeren. Darüber hinaus ist sie auch in größeren Stückzahlen einwanfrei zu transportieren, da sich wie Fig .3 zeigt, mehrere Verpackungen sehr günstig ineinander stapeln lassen. Dabei sind zwei Reihen mit jeweils vier Verpackungen mit ihren Spitzen einander zugekehrt aufgestellt, so daß zwischen den beiden Verpackungsreihen ein Hohlraum entstanden ist, in den zwei weitere Verpackungen quer zu den anderen eingestellt sind. Die so gebildete Verpackungseinheit ist dann durch ein Tray 40 zusammengefaßt.

## Patentansprüche

1. Verpackung(1) aus Karton od.dgl., mit zwei Seitenwänden(2,5/6), zwei Stirnwänden(3,4) und einem Boden, mit einer vertikal verlaufenden Längssiegelnaht(5) sowie je einer oberen und unteren Quersiegelnaht, wobei die Seitenwände(2,5/6) an ihrem oberen Ende mit einer quer verlaufenden Faltlinie(12) versehen sind, die einen oberen Siegelrandstreifen (13) abteilt und sich auch über die beiden Stirnwände(3,4) erstreckt, von denen die eine mit einer weiteren, im Abstand von der oberen Faltlinie(12) verlaufenden zweiten Faltlinie(23) versehen ist, von deren beiden seitlichen Endpunkten eine Faltlinie(24,25) ausgeht, die sich schräg nach oben erstreckt, wobei sich diese beiden Faltlinien am Schnittpunkt mit der oberen Faltlinie(12) treffen und sich als gemeinsame, senkrecht nach oben verlaufende Faltlinie(26) bis zum oberen Rand der Stirnwand(3) fortsetzen, während die zweite Stirnwand(4) mit zwei bogenförmig verlaufenden Faltlinien(27,28) versehen ist, die von den beiden Seitenkanten dieser Stirnwand(4) in Höhe der unteren, quer verlaufenden Faltlinie(23) der anderen Stirnwand(3) ausgehen, sich nach oben erstrecken und spitzwinkelig zueinander an der oberen Faltlinie(12) zusammenlaufen, wobei sich auch von dieser Vereinigungsstelle ausgehend eine Faltlinie(29) senkrecht nach oben erstreckt, **dadurch gekennzeichnet,** daß der obere Siegelrandstreifen (13) der mit den bogenförmigen Faltlinien (27,28) vesehenen Stirnwand (4) nach außen gefaltet ist und daß von den bogenförmigen Faltlinien(27,28) ausgehend weitere Faltlinien(32,33) vorgesehen sind, die sich zu den Schnittpunkten der oberen Faltlinie(12) mit den Seitenkanten der Stirnwände(4) erstrecken..

2. Verpackung nach Anspruch 1, **dadurch gekennzeichnet,** daß die bogenförmigen Faltlinien(27,28) so ausgebildet sind, daß in den darunterliegenden Freiraum zweier mit ihren Spitzen einander zugekehrt aufgestellter Verpackungen eine dritte, querstehende Verpackung paßt.

3. Verpackung nach Anspruch 1 oder 2, **dadurch** **gekennzeichnet,** daß von den Ausgangspunkten der Faltlinien(32,33) an den bogenförmigen Faltlinien(27,28) je eine nach oben verlaufende Faltlinie(30,31) ausgeht, die bis zur oberen Abschlußkante der Stirnwand(4) reicht.

## Claims

1. Pack (1) made from board or a similar material, with two side panels (2, 5/6), two end panels (3, 4) and a base, with a vertical longitudinal sealed seam (5) and a transverse sealed seam at both the top and the bottom, where the side panels (2, 5/6) are provided at their top end with a transverse folding line (12) which divides off a top sealing strip (13) and also extends across the two end panels (3, 4), one of which is provided, some distance away from the top folding line (12), with a second folding line (23), at each of the two ends of which a folding line (24, 25) starts that extends obliquely upwards, these two folding lines joining where they meet the top folding line (12) and continuing as a single folding line (26) extending vertically upwards to the top edge of the end panel (3), while the second end panel (4) is provided with two curved folding lines (27, 28), which start at the two side edges of this end panel (4) at the same level as the lower transverse folding line (23) of the other end panel (3), extend upwards and meet at an acute angle at the top folding line (12), a folding line (29) also extending vertically upwards from this point, **wherein** the top sealing strip (13) of the end panel (4) provided with the curved folding lines (27, 28) is folded outwards and **wherein** further folding lines (32, 33) are provided that extend from the curved folding lines (27, 28) to the points where the top folding line (12) meets the side edges of the end panels (4).

2. Pack according to claim 1, **wherein** the curved folding lines (27, 28) are shaped in such a way that a third pack positioned transversely fits into the space between two packs located with their two pointed ends facing each other.

3. Pack according to claim 1 or 2, **wherein** a folding line (30, 31) extends upwards to the top edge of the end panel (4) from the points on the curved folding lines (27, 28) where the folding lines (32, 33) start.

## Revendications

1. Emballage (1) en carton ou analogue, comportant deux parois latérales (2, 5/6), deux parois frontales (3,4) et un fond, avec un cordon de scellement longitudinal supérieur et un cordon de scellement longitudinal inférieur, les parois latérales (2, 5/6) étant pourvues, sur leur extrémité supérieure, d'une ligne de pliage (12) s'étendant transversalement, délimitant une bande de bordure de scellement supérieure (13) et s'étendant également sur les deux parois frontales (3, 4), dont l'une est pourvue d'une deuxième ligne de pliage (23) supplémentaire, s'étendant à distance de la ligne de pliage supérieure (12), des deux points d'extrémité latéraux de laquelle part une ligne de pliage (24, 25), s'étendant obliquement vers le haut, ces deux lignes de pliage se coupant au point d'intersection avec la ligne de pliage supérieure (12) et continuant jusqu'au bord supérieure de la paroi frontale (3), à titre de ligne de pliage commune (26), s'étendant verticalement vers le haut, tandis que la deuxième paroi frontale (4) est pourvue de deux lignes de pliage (27, 28) arquées, partant des deux arêtes latérales de cette paroi frontale (4), au niveau de la ligne de pliage inférieure (23), s'étendant transversalement, de l'autre paroi frontale (3), en s'étendant vers le haut et en se rejoignant sur la ligne de pliage supérieure (12) en faisant entre elles un angle aigu, caractérisé en ce que la bande de bordure de scellement supérieure (13) de la paroi frontale (4) pourvue des lignes de pliage arquées (27,28) est pliée vers l'extérieur et qu'en partant des lignes de pliage arquées (27,28) sont prévues d'autres lignes de pliage (32, 33), s'étendant vers les points d'intersection entre la ligne de pliage supérieure (12) et les arêtes latérales des parois frontales (4).

2. Emballage selon la revendication 1, caractérisé en ce que les lignes de pliage arquées (27, 28) sont réalisées de telle façon que, dans l'espace libre sous-jacent de deux emballages placés avec leurs pointes tournées l'une vers l'autre, s'ajuste un troisième emballage, placé transversalement.

3. Emballage selon la revendication 1 ou 2, caractérisé en ce qu'une ligne de pliage (30, 31) s'étendant vers le haut part de chacun des points de départ des lignes de pliage (32, 33) sur les lignes de pliage arquées (27, 28) et arrive jusqu'à l'arête de limitation supérieure.
